# FASCICULE DE BREVET EUROPEEN

(11) **EP 2 829 214 B1**
(45) Date de publication et mention de la délivrance du brevet: **15.09.2021**
(21) Numéro de dépôt: 14177546.0
(22) Date de dépôt: 17.07.2014
(51) Int. Cl.: D06F 34/04, D06F 58/30, D06F 103/40, D06F 103/44, D06F 103/46, D06F 103/48, D06F 58/04, D06F 58/50

(54) **Appareil électroménager comportant au moins une charge**
Elektrohaushaltsgerät, das mindestens eine Ladung umfasst
Household appliance comprising at least one load

(30) Priorité: 24.07.2013 FR 1357298
(43) Date de publication de la demande: 28.01.2015
(73) Titulaire: Groupe Brandt, 92500 Rueil-Malmaison (FR)
(72) Inventeur: Desprez, Arnaud, 85170 Beaufou (FR)
(74) Mandataire: Santarelli

(56) Documents cités:
- EP-A1- 2 386 680
- EP-A1- 2 386 806

## Description

La présente invention concerne un appareil électroménager comportant au moins une charge.

La présente invention trouve son application de préférence dans un lave-linge et/ou sèche-linge.

Par exemple, des charges peuvent être des actionneurs tels qu'une pompe, une électrovanne ou un moteur, ou des éléments chauffants.

En général, dans un appareil électroménager, la connexion d'une charge est vérifiée, c'est-à-dire qu'il est vérifié si la charge est présente et correctement installée ou au contraire, si elle est absente ou installée de façon incorrecte.

Dans un appareil électroménager, la vérification de la connexion des actionneurs peut être réalisée dans différentes situations, par exemple avant la mise en fonctionnement de l'appareil électroménager ou afin de diagnostiquer des défauts de fabrication et des pannes de l'appareil électroménager.

De manière générale, l'appareil électroménager comporte des moyens de contrôle, tel qu'un microcontrôleur, et des moyens de détection de l'état de certains éléments fonctionnels.

Un élément fonctionnel d'un lave-linge et/ou sèche-linge peut être par exemple la porte d'accès au tambour verrouillée ou déverrouillée.

Les moyens de détection sont ainsi disposés entre la porte et une première entrée des moyens de contrôle, les moyens de contrôle étant configurés pour détecter l'état de la porte (verrouillée ou déverrouillée) en fonction de paramètres d'un signal électrique à la première entrée.

De manière classique, pour la vérification de la connexion d'une charge, des moyens de détection supplémentaires sont disposés entre la charge et le microcontrôleur.

En particulier, les moyens de détection supplémentaires sont connectés à une deuxième entrée du microcontrôleur et comportent par exemple une résistance haute tension.

Le microcontrôleur est configuré pour la vérification de la connexion de la charge en fonction de paramètres d'un signal électrique à la deuxième entrée. Par exemple, si l'amplitude du signal électrique à la deuxième entrée présente une valeur variable, le microcontrôleur détecte que la charge est correctement installée. Au contraire, si la valeur de l'amplitude du signal est constante, le microcontrôleur détecte que la charge est absente ou incorrectement installée.

Les moyens de détection supplémentaires sont seulement utilisés lors de la vérification de la connexion de la charge, restant inutilisés dans la mise en fonctionnement des éléments fonctionnels de l'appareil électroménager lorsqu'il se trouve en fonctionnement.

Bien que ces moyens de détection supplémentaires ne soient pas utilisés pendant le fonctionnement de l'appareil électroménager, ils représentent une consommation d'énergie électrique lorsque l'appareil est en fonctionnement, et même lorsque l'appareil électroménager est en veille.

Le document EP2386806 A1 divulgue un appareil électroménager comportant au moins une charge et des moyens de contrôle, les moyens de contrôle étant configurés pour la vérification de la connexion de ladite au moins une charge en fonction des paramètres d'au moins un signal électriques à une entrée de détections des moyens de contrôle.

La présente invention a pour but de proposer un appareil électroménager comportant au moins une charge, permettant de réduire la consommation d'énergie électrique de l'appareil électroménager.

A cet effet, la présente invention vise, selon un premier aspect, un appareil électroménager comportant au moins une charge, des moyens de contrôle et des moyens de détection d'un état d'un élément fonctionnel de l'appareil électroménager, les moyens de détection étant disposés entre l'élément fonctionnel et une entrée de détection des moyens de contrôle, les moyens de contrôle étant configurés pour détecter un état de l'élément fonctionnel en fonction de paramètres d'un premier signal électrique à ladite entrée de détection.

Selon l'invention, les moyens de détection sont en outre disposés entre ladite au moins une charge et l'entrée de détection des moyens de contrôle, les moyens de contrôle étant configurés pour la vérification de la connexion de ladite au moins une charge en fonction de paramètres d'au moins un second signal électrique à ladite entrée de détection.

Ainsi, les moyens de détection utilisés pour la détection d'un état d'un élément fonctionnel de l'appareil électroménager sont aussi utilisés pour la vérification de la connexion d'au moins une charge.

Par conséquent, du fait de l'utilisation des moyens de détection qui sont nécessaires pour le fonctionnement de l'appareil électroménager, l'installation des moyens de détection supplémentaires et exclusifs pour la vérification de la connexion d'une charge est évitée, la consommation électrique de l'appareil électroménager étant ainsi réduite.

En outre, dès lors que l'entrée de détection du microcontrôleur est partagée pour la détection de l'état de l'élément fonctionnel et pour la vérification de la connexion de la charge, le nombre d'entrées au microcontrôleur est réduit.

En pratique, les premier et second signaux électriques sont des tensions, les moyens de contrôle détectant une connexion correcte ou incorrecte de ladite au moins une charge en fonction de la valeur de la tension à ladite entrée de détection.

Ainsi, la vérification de la connexion de la charge est mise en œuvre en fonction de la valeur de la tension à l'entrée de détection des moyens de contrôle.

On notera qu'une détection d'une connexion incorrecte peut signifier dans certains cas une absence de la charge.

Par exemple, l'appareil électroménager comporte au moins un moyen de commutation présentant un état ouvert ou un état fermé et connecté en série avec ladite au moins une charge, et étant commandé par les moyens de contrôle.

Dans un mode de réalisation, le moyen de commutation est en état fermé lorsque les moyens de contrôle sont configurés pour vérifier la connexion de ladite au moins une charge.

Par exemple, les moyens de détection comportent une résistance haute tension reliée par une première borne à ladite au moins une charge et à l'élément fonctionnel, et par une seconde borne à l'entrée de détection des moyens de contrôle.

Par exemple, l'appareil électroménager est un lave-linge et/ou un sèche-linge, et l'élément fonctionnel est une porte d'accès au tambour du lave-linge et/ou sèche-linge, les moyens de contrôle étant configurés pour détecter un état de fermeture ou d'ouverture de ladite porte en fonction de paramètres dudit premier signal électrique.

Ainsi, les moyens de détection sont communs pour la détection de la fermeture ou l'ouverture de la porte d'un lave-linge et/ou sèche-linge et pour la vérification de la connexion de la charge dans le lave-linge et/ou sèche-linge.

Par exemple, la porte est en état d'ouverture lorsque les moyens de contrôle sont configurés pour détecter ladite au moins une charge.

L'invention s'applique notamment pour un appareil électroménager tel qu'un lave-linge et/ou sèche-linge dans lequel ladite au moins une charge est un actionneur, les moyens de contrôle étant configurés pour la vérification de la connexion dudit au moins un actionneur.

Par exemple, l'actionneur comporte une pompe ou un moteur ou une électrovanne ou un élément chauffant.

Dans un autre mode de réalisation, l'appareil électrique comporte plusieurs charges, les moyens de détection étant disposés entre lesdites plusieurs charges et l'entrée de détection des moyens de contrôle, les moyens de contrôle étant configurés pour la vérification de la connexion desdites plusieurs charges en fonction respectivement de paramètres de plusieurs signaux électriques à l'entrée de détection.

En pratique, l'appareil électrique comporte plusieurs moyens de commutation, chaque moyen de commutation étant connecté en série avec chaque charge respectivement.

D'autres particularités et avantages de l'invention apparaîtront encore dans la description ci-après.

Aux dessins annexés, donnés à titre d'exemples non limitatifs :
- la figure 1 représente un mode de réalisation d'un circuit électrique comportant une charge dans un appareil électroménager conforme à l'invention ;
- la figure 2 comporte un circuit électrique comportant deux charges dans un appareil électroménager conforme à l'invention.

Selon un mode de réalisation, l'appareil électroménager conforme à l'invention est un lave-linge et/ou sèche-linge.

Néanmoins, l'appareil électroménager peut être d'autre type, par exemple un four, une table de cuisson, une cuisinière, un réfrigérateur, ....

Dans l'exemple décrit ici en référence à la figure 1, la charge 1 est un actionneur tel qu'une pompe 1.

Bien entendu, la charge pourrait être différente, par exemple une électrovanne, un moteur ou un élément chauffant.

Le circuit électrique de la figure 1 comporte des moyens de contrôle 2, tels qu'un microcontrôleur 2, chargé de gérer le fonctionnement d'une partie ou de la totalité du lave-linge et/ou sèche-linge.

Le microcontrôleur 2 exécute des instructions d'un programme pour la gestion du fonctionnement de l'appareil électroménager.

En particulier, le microcontrôleur 2 est configuré pour mettre en œuvre la vérification de la connexion de certains éléments, par exemple de la pompe 1.

En outre, le microcontrôleur 2 est configuré pour détecter l'état de certains éléments fonctionnels.

Par exemple, le microcontrôleur 2 est configuré pour détecter si un élément fonctionnel 4, tel qu'une porte d'accès au tambour du lave-linge et/ou sèche-linge est dans un état d'ouverture ou déverrouillage, ou un état de fermeture ou verrouillage.

La pompe 1 est reliée au microcontrôleur 2 à travers des moyens de détection 3 d'un état de l'élément fonctionnel 4, ici de la porte d'accès au tambour du lave-linge et/ou sèche-linge.

Néanmoins, l'élément fonctionnel 4 peut être différent, par exemple l'élément fonctionnel 4 peut être un filtre d'air de séchage dans un sèche-linge ou dans un lave-linge séchant.

Dans un tel exemple, le microcontrôleur 2 est configuré pour détecter si le filtre est présent ou absent.

Dans un autre exemple, l'élément fonctionnel 4 peut être une trappe d'accès à un condensateur ou à un système de filtrage dans un sèche-linge ou dans un lave-linge séchant.

Dans cet exemple, le microcontrôleur 2 est configuré pour détecter si la trappe est ouverte ou fermée.

En particulier, les moyens de détection 3 sont connectés à une entrée de détection 2a du microcontrôleur 2.

Dans un mode de réalisation, les moyens de détection 3 comportent une résistance haute tension.

Une première borne 3a de cette résistance haute tension 3 est reliée à la pompe 1, ainsi qu'à des moyens de commutation 40 associés à la porte 4. Ces moyens de commutation 40 associés à la porte 4 peuvent comporter un interrupteur et sont représentatifs de l'état de la porte 4.

Une deuxième borne 3b de cette résistance haute tension 3 est reliée à l'entrée de détection 2a du microcontrôleur 2.

Les moyens de commutation 40 associés à la porte 4 présentent ainsi un premier état représentatif de l'ouverture ou déverrouillage de la porte 4, ou un second état représentatif de la fermeture ou verrouillage de la porte.

En outre, un moyen de commutation 6 associé à la pompe 1 est connecté entre la pompe 1 et le microcontrôleur 2. Ce moyen de commutation 6 associé à la pompe 1 peut présenter un état ouvert ou un état fermé.

Le moyen de commutation 6 est également relié à un premier potentiel de référence Vdd, la valeur de ce potentiel de référence Vdd étant ici égale à 0.

Le moyen de commutation 6 est commandé par un signal de commande Vcom provenant du microcontrôleur 2. Le signal de commande Vcom est généré par le microcontrôleur 2 à une sortie de commande 2c.

Ainsi, lorsque le moyen de commutation 6 associé à la pompe 1 est commandé en fonctionnement par le microcontrôleur 2, il se trouve en état ouvert.

Au contraire, lorsque le moyen de commutation 6 associé à la pompe 1 n'est pas commandé en fonctionnement par le microcontrôleur 2, il se trouve en état fermé.

Dans l'exemple de réalisation décrit, le moyen de commutation 6 comporte un triac, une première anode ou premier pôle 6a du triac étant connecté à la pompe 1, une deuxième anode ou deuxième pôle 6b du triac étant connecté au premier potentiel de référence Vdd, et la gâchette 6c du triac étant connectée à travers une résistance de contrôle Rc à la sortie de contrôle 2c du microcontrôleur 2.

Enfin, une résistance de polarisation Rp est reliée par une première borne Rpa à la deuxième borne 3b de la résistance haute tension 3, et par une deuxième borne Rpb à un deuxième potentiel de référence Vcc, qui présente une valeur de -5V dans cet exemple de réalisation.

En outre, une première diode D1 et une seconde diode D2 sont reliées entre elles, ainsi qu'à l'entrée de détection 2a du microcontrôleur 2.

En particulier, la première diode D1 est reliée par son anode D1a à la cathode D2c de la seconde diode D2, l'anode D1a de la première diode D1 et la cathode D2c de la seconde diode D2 étant reliées à l'entrée de détection 2a du microcontrôleur 2 et à la deuxième borne 3b de la résistance haute tension 3.

La cathode D1c de la première diode D1 est reliée au premier potentiel de référence Vdd (étant ici de 0V), et l'anode D2a de la deuxième diode D2 est reliée au deuxième potentiel de référence Vcc (étant ici de -5V).

Les moyens de commutation 40 associés à la porte 4 sont reliés à la pompe 1 et à la résistance haute tension 3.

Le microcontrôleur 2 est configuré pour détecter l'état de la porte 4 en fonction des paramètres d'un premier signal électrique 5a à l'entrée de détection 2a du microcontrôleur 2.

Le microcontrôleur 2 est en outre configuré pour la vérification de la connexion de la pompe 1 en fonction des paramètres d'un second signal électrique 5b à l'entrée de détection 2a du microcontrôleur 2.

Dans un mode de réalisation, le premier signal électrique 5a et le second signal électrique 5b sont des tensions.

Ainsi, le microcontrôleur 2 détecte l'état de la porte 4 ou vérifie la connexion de la pompe 1 en fonction de la valeur de la tension du premier signal électrique 5a ou du second signal électrique 5b respectivement à l'entrée de détection 2a.

Lorsque le microcontrôleur 2 est configuré pour détecter l'état de la porte 4, l'entrée de détection 2a du microcontrôleur 2 est configurée en entrée numérique.

On notera que lorsque la porte 4 est fermée, les moyens de commutation 40 associés à la porte 4 se trouvent dans le second état représentatif de la fermeture ou verrouillage de la porte 4, et que lorsque la porte 4 est ouverte, les moyens de commutation 40 associés à la porte 4 se trouvent dans le premier état représentatif de l'ouverture ou déverrouillage de la porte 4.

Ainsi, si le premier signal 5a à l'entrée de détection 2a oscille, le microcontrôleur 2 détecte que la porte 4 est fermée.

Au contraire, si le premier signal 5a à l'entrée de détection 2a n'oscille pas mais reste à une valeur fixe (valeur fixée par une des diodes D1, D2), le microcontrôleur 2 détecte que la porte 4 est ouverte.

Lorsque le microcontrôleur 2 est configuré pour vérifier la connexion de la pompe 1, l'entrée de détection 2a est configurée en entrée analogique, et la valeur du signal de commande Vcom est telle que le triac 6 est commandé en fonctionnement, c'est-à-dire que le triac est en état fermé.

On notera que pendant la vérification de la connexion de la pompe 1, la porte 4 doit être en état d'ouverture ou déverrouillée.

Si la pompe 1 est présente et correctement connectée, la valeur de la tension à l'entrée de détection 2a du microcontrôleur 2 est de l'ordre de : $- 5 \times \frac{Rp}{Rp + R 3}$, R3 étant la valeur de résistance de la résistance haute tension 3.

A titre d'exemple nullement limitatif, la valeur de la tension à l'entrée de détection 2a est égale à -0,42V.

Ainsi, lorsque la valeur de la tension sur l'entrée de détection 2a est de l'ordre de -0,42V, le microcontrôleur 2 détermine que la pompe 1 est présente et que la connexion est correcte.

Si la pompe 1 est absente ou connectée de façon incorrecte, entre le triac 6 et la résistance haute tension 3, il existe un circuit ouvert, la valeur de la tension à l'entrée de détection 2a du microcontrôleur 2 étant d'environ -5V.

Ainsi, lorsque la valeur de la tension à l'entrée de détection 2a est d'environ -5V, le microcontrôleur 2 détermine que la pompe 1 est absente ou que la connexion est incorrecte.

La figure 2 représente un circuit électrique comportant deux charges. Dans cet exemple, les charges sont des pompes 1, 10 dans un appareil électroménager, par exemple un lave-linge et/ou sèche-linge.

Bien entendu, le nombre de charges 1, 10 peut être supérieur, l'appareil électroménager pouvant comporter d'autres pompes ou d'autres charges telles que des moteurs, des électrovannes ou des éléments chauffants.

Lorsque l'appareil électroménager comporte deux pompes 1, 10, la vérification de la connexion des deux pompes 1, 10 doit être mise en œuvre.

Le circuit électrique représenté à la figure 2 est similaire au circuit électrique représenté à la figure 1, dans lequel une seconde pompe 10, un second moyen de commutation 60 associé à la seconde pompe 10, ainsi qu'une seconde résistance de commande Rc2 ont été ajoutés.

Le microcontrôleur 20 est similaire au microcontrôleur 2 représenté à la figure 1, et est configuré pour mettre en œuvre la vérification de la connexion des première et seconde pompes 1, 10 et pour la détection de l'état de la porte 4.

Le microcontrôleur 20 comporte notamment une entrée de détection 20a à laquelle sont reliés des moyens de détection 30, ainsi qu'une première sortie de commande 20c1 et une seconde sortie de commande 20c2 reliées respectivement au premier et second moyen de commutation 6, 60. Les premier et second moyens de commutation 6, 60 sont reliés au microcontrôleur 20 à travers respectivement une première résistance de commande Rc1 et une seconde résistance de commande Rc2.

Les moyens de détection 30, une résistance de polarisation Rpp, la première résistance de contrôle Rc1, les moyens de commutation 6 associés à la première pompe 1, la première diode D10 et la seconde diode D20 du circuit électrique représenté à la figure 2 sont similaires respectivement aux moyens de détection 3, la résistance de polarisation Rp, la résistance de commande Rc, les moyens de commande 6 associés à la pompe 1, la première diode D1 et la deuxième diode D2 du circuit électrique représenté à la figure 1.

La seconde pompe 10 est reliée, d'une part, à la résistance haute tension 30 et aux moyens de commutation 40 associés à la porte 4, et d'autre part, au second moyen de commutation 60 associé à la seconde pompe 10.

Le second moyen de commutation 60 associé à la pompe 10 est relié au premier potentiel de référence Vdd, et au microcontrôleur 20 à travers la deuxième résistance de contrôle Rc2.

Les connexions des différents éléments du circuit électrique représenté à la figure 2 sont similaires aux connexions du circuit électrique représenté à la figure 1 et ne seront pas décrites ici plus en détail.

Le second moyen de commutation 60 associé à la seconde pompe 10 est commandé par un signal de commande Vcom2 généré par le microcontrôleur 20 à la sortie de contrôle 20c2.

Dans l'exemple de réalisation décrit, le second moyen de commutation 60 comporte un second triac.

Dans ce mode de réalisation, le microcontrôleur 20 est configuré pour détecter l'état de la porte 4, pour la vérification de la connexion de la première pompe 1, et pour la vérification de la connexion de la seconde pompe 10 en fonction respectivement de la valeur de la tension d'un premier signal électrique 5a, d'un deuxième signal électrique 5b et d'un troisième signal électrique 5c à l'entrée de détection 20a.

On notera que comme pour le circuit électrique de la figure 1, pendant la vérification de la connexion d'une des pompes 1, 10, la porte 4 doit être en état d'ouverture ou déverrouillée.

Lorsque le microcontrôleur 20 est configuré pour vérifier la connexion de la première pompe 1, la valeur du premier signal de commande Vcom1 est telle que le triac 6 est commandé en fonctionnement (étant ainsi fermé), et la valeur du second signal de commande Vcom2 est telle que le second triac 60 n'est pas commandé en fonctionnement (étant ainsi ouvert).

Lorsque le microcontrôleur 20 est configuré pour vérifier la connexion de la seconde pompe 10, la valeur du premier signal de commande Vcom1 est telle que le triac 6 n'est pas commandé en fonctionnement (étant ainsi ouvert), et la valeur du second signal de commande Vcom2 est telle que le second triac 60 est commandé en fonctionnement (étant ainsi fermé).

Si la pompe 1, 10 pour laquelle la connexion est vérifiée est présente et correctement connectée, la valeur de la tension 5b, 5c à l'entrée de détection 20a du microcontrôleur 20 est de l'ordre de : $- 5 \times \frac{Rpp}{Rpp + R 30}$, R30 étant la valeur de résistance de la résistance haute tension 30.

A titre d'exemple nullement limitatif, la valeur de la tension 5b, 5c à l'entrée de détection 20a est égale à -0,42V.

Si la pompe 1, 10 pour laquelle la connexion est vérifiée est absente ou la connexion est incorrecte, la valeur de la tension 5b, 5c à l'entrée de détection 20a du microcontrôleur 20 est d'environ -5V.

Dans le mode de réalisation décrit, les moyens de détection 30 utilisés pour la détection de l'état de la porte 4, sont aussi utilisés pour la vérification de la connexion des pompes 1, 10.

Il est ainsi évité d'installer des moyens supplémentaires de détection pour la vérification de la connexion de chaque pompe 1, 10.

En outre, lorsqu'aucun moyen de commutation 6, 60 n'est commandé en fonctionnement par le 2, 20 et que la tension du second ou troisième signal électrique 5b, 5c à l'entrée de détection 2a, 20a du microcontrôleur 2, 20 est sensiblement de -5V, le microcontrôleur 2, 20 détecte un court-circuit dans au moins un des moyens de commutation 6, 60.

Dans d'autres modes de réalisation, le nombre de charges peut être supérieur, par exemple un appareil électroménager peut comporter par exemple deux pompes, un moteur, des éléments chauffants, et une ou plusieurs électrovannes.

Dans d'autres modes de réalisation, les moyens de commutation associés à la charge peuvent comporter d'autres moyens de commutation électromécanique tel qu'un relais électromécanique.

De manière similaire aux modes de réalisation décrits en référence aux figures 1 et 2, chaque charge est connectée à des moyens de commutation associés à la charge, l'ensemble formé par la charge et les moyens de commutation étant disposé entre les moyens de détection de l'état d'un élément fonctionnel de l'appareil électroménager et d'une sortie de commande du microcontrôleur.

Comme décrit en référence à la figure 2, lorsque la vérification de la connexion d'une charge est mise en œuvre, le microcontrôleur génère un signal de commande commandant en fonctionnement le moyen de commutation associé à la charge (le moyen de commutation se trouvant en état fermé).

Le microcontrôleur génère en outre d'autres signaux de commande ne commandant pas en fonctionnement les moyens de commutation associés aux autres charges (les moyens de commutation se trouvant en état ouvert).

## Revendications

1. Appareil électroménager comportant au moins une charge (1 ; 10), des moyens de contrôle (2 ; 20) et des moyens de détection (3 ; 30) d'un état d'un élément fonctionnel (4) de l'appareil électroménager, lesdits moyens de détection (3 ; 30) étant disposés entre ledit élément fonctionnel (4) et une entrée de détection (2a ; 20a) desdits moyens de contrôle (2 ; 20), les moyens de contrôle (2 ; 20) étant configurés pour détecter un état dudit élément fonctionnel (4) en fonction de paramètres d'un premier signal électrique (5a) à ladite entrée de détection (2a ; 20a), les moyens de détection (3 ; 30) étant en outre disposés entre ladite au moins une charge (1 ; 10) et ladite entrée de détection (2a ; 20a) desdits moyens de contrôle (2 ; 20), les moyens de contrôle (2 ; 20) étant configurés pour la vérification de la connexion de ladite au moins une charge (1 ; 10) en fonction de paramètres d'au moins un second signal électrique (5b ; 5c) à ladite entrée de détection (2a ; 20a).

2. Appareil électroménager conforme à la revendication 1, **caractérisé en ce que** les premier et second signaux électriques (5a, 5b) sont des tensions, les moyens de contrôle (2 ; 20) détectant une connexion correcte ou incorrecte de ladite au moins une charge (1 ; 10) en fonction de la valeur de la tension à ladite entrée de détection (2a ; 20a).

3. Appareil électroménager conforme à l'une des revendications 1 ou 2, **caractérisé en ce qu'**il comporte au moins un moyen de commutation (6 ; 60) présentant un état ouvert ou un état fermé et connecté en série avec ladite au moins une charge (1 ; 10), et étant commandé par les moyens de contrôle (2 ; 20).

4. Appareil électroménager conforme à la revendication 3, **caractérisé en ce que** ledit moyen de commutation (6 ; 60) est en état fermé lorsque les moyens de contrôle (2 ; 20) sont configurés pour vérifier la connexion de ladite au moins une charge (1 ; 10).

5. Appareil électroménager conforme à l'une des revendications 1 à 4, **caractérisé en ce que** les moyens de détection (3 ; 30) comportent une résistance haute tension reliée par une première borne (3a) à ladite au moins une charge (1 ; 10) et à l'élément fonctionnel (4), et par une seconde borne (3b) à l'entrée de détection (2a ; 20a) des moyens de contrôle (2 ; 20).

6. Appareil électroménager conforme à l'une des revendications précédentes, **caractérisé en ce que** ledit appareil est un lave-linge et/ou un sèche-linge et l'élément fonctionnel (4) est une porte d'accès au tambour dudit lave-linge et/ou sèche-linge, les moyens de contrôle (2 ; 20) étant configurés pour détecter un état de fermeture ou d'ouverture de ladite porte (4) en fonction de paramètres dudit premier signal électrique (5a).

7. Appareil électroménager conforme à la revendication 6, **caractérisé en ce que** ladite porte (4) est en état d'ouverture lorsque les moyens de contrôle (2 ; 20) sont configurés pour détecter ladite au moins une charge (1 ; 10).

8. Appareil électroménager conforme à la revendication 1 à 7, **caractérisé en ce que** ladite au moins une charge (1 ; 10) est un actionneur.

9. Appareil électroménager conforme à la revendication 8, **caractérisé en ce que** ledit actionneur comporte une pompe ou un moteur ou une électrovanne, ou un élément chauffant.

10. Appareil électroménager conforme à l'une des revendications 1 à 9, **caractérisé en ce qu'**il comporte plusieurs charges (1, 10), les moyens de détection (30) étant disposés entre lesdites plusieurs charges (1, 10) et ladite entrée de détection (20a) des moyens de contrôle (20), les moyens de contrôle (20) étant configurés pour la vérification de la connexion desdites plusieurs charges (1, 10) en fonction respectivement de paramètres de plusieurs seconds signaux électriques (5b, 5c) à ladite entrée de détection (20a).

11. Appareil électroménager conforme à la revendication 10, **caractérisé en ce qu'**il comporte plusieurs moyens de commutation (6, 60), chaque moyen de commutation (6, 60) étant connecté en série avec chaque charge (1, 10) respectivement.

## Patentansprüche

1. Elektrisches Haushaltsgerät mit mindestens einer Last (1; 10), Steuereinrichtungen (2; 20) und Einrichtungen (3; 30) zum Erfassen eines Zustands eines Funktionselements (4) des elektrischen Haushaltsgeräts, wobei die Erfassungseinrichtungen (3; 30) zwischen dem Funktionselement (4) und einem Erfassungseingang (2a, 20a) der Steuereinrichtungen (2; 20) angeordnet sind, wobei die Steuereinrichtungen (2; 20) dazu ausgelegt sind, um einen Zustand des Funktionselements (4) in Abhängigkeit von Parametern eines ersten elektrischen Signals (5a) an dem Erfassungseingang (2a; 20a) zu erfassen, wobei die Erfassungseinrichtungen (3; 30) ferner zwischen der mindestens einen Last (1; 10) und dem Erfassungseingang (2a; 20a) der Steuereinrichtungen (2; 20) angeordnet sind, wobei die Steuereinrichtungen (2; 20) für die Überprüfung des Anschlusses der mindestens einen Last (1; 10) in Abhängigkeit von Parametern mindestens eines zweiten elektrischen Signals (5b; 5c) an dem Erfassungseingang (2a; 20a) ausgelegt sind.

2. Elektrisches Haushaltsgerät nach Anspruch 1, **dadurch gekennzeichnet, dass** das erste und das zweite elektrische Signal (5a, 5b) Spannungen sind, wobei die Steuereinrichtungen (2; 20) einen korrekten oder inkorrekten Anschluss der mindestens einen Last (1; 10) in Abhängigkeit von dem Wert der Spannung an dem Erfassungseingang (2a; 20a) erfassen.

3. Elektrisches Haushaltsgerät nach einem der Ansprüche 1 oder 2, **dadurch gekennzeichnet, dass** es mindestens eine Schalteinrichtung (6; 60) enthält, die einen offenen Zustand oder einen geschlossenen Zustand aufweist und mit der mindestens einen Last (1; 10) in Reihe geschaltet ist und über die Steuereinrichtungen (2; 20) angesteuert wird.

4. Elektrisches Haushaltsgerät nach Anspruch 3, **dadurch gekennzeichnet, dass** sich die Schalteinrichtung (6; 60) in einem geschlossenen Zustand befindet, wenn die Steuereinrichtungen (2; 20) zum Überprüfen des Anschlusses der mindestens einen Last (1; 10) ausgelegt sind.

5. Elektrisches Haushaltsgerät nach einem der Ansprüche 1 bis 4, **dadurch gekennzeichnet, dass** die Erfassungseinrichtungen (3; 30) einen Hochspannungswiderstand aufweisen, der über eine erste Anschlussklemme (3a) mit der mindestens einen Last (1; 10) und mit dem Funktionselement (4) und über eine zweite Anschlussklemme (3b) mit dem Erfassungseingang (2a; 20a) der Steuereinrichtungen (2; 20) verbunden ist.

6. Elektrisches Haushaltsgerät nach einem der vorhergehenden Ansprüche, **dadurch gekennzeichnet, dass** das Gerät eine Waschmaschine und/oder ein Wäschetrockner ist und das Funktionselement (4) eine Klappe für den Zugang zur Trommel der Waschmaschine und/oder des Wäschetrockners ist, wobei die Steuereinrichtungen (2; 20) dazu ausgelegt sind, einen Schließ- oder Öffnungszustand der Klappe (4) in Abhängigkeit von Parametern des ersten elektrischen Signals (5a) zu erfassen.

7. Elektrisches Haushaltsgerät nach Anspruch 6, **dadurch gekennzeichnet, dass** die Klappe (4) in einem Öffnungszustand ist, wenn die Steuereinrichtungen (2; 20) zum Erfassen mindestens einer Last (1; 10) ausgelegt sind.

8. Elektrisches Haushaltsgerät nach einem der Ansprüche 1 bis 7, **dadurch gekennzeichnet, dass** die mindestens eine Last (1; 10) ein Aktuator ist.

9. Elektrisches Haushaltsgerät nach Anspruch 8, **dadurch gekennzeichnet, dass** der Aktuator eine Pumpe oder einen Motor oder ein Magnetventil oder ein Heizelement umfasst.

10. Elektrisches Haushaltsgerät nach einem der Ansprüche 1 bis 9, **dadurch gekennzeichnet, dass** es mehrere Lasten (1, 10) enthält, wobei die Erfassungseinrichtungen (30) zwischen den mehreren Lasten (1, 10) und dem Erfassungseingang (20a) der Steuereinrichtungen (20) angeordnet sind, wobei die Steuereinrichtungen (20) zum Überprüfen des Anschlusses der mehreren Lasten (1, 10) in Abhängigkeit von Parametern von mehreren zweiten elektrischen Signalen (5b, 5c) jeweils am Erfassungseingang (20a) ausgelegt sind.

11. Elektrisches Haushaltsgerät nach Anspruch 10, **dadurch gekennzeichnet, dass** es mehrere Schalteinrichtungen (6, 60) enthält, wobei jede Schalteinrichtung (6, 60) jeweils mit jeder Last (1, 10) in Reihe geschaltet ist.

## Claims

1. Household appliance comprising at least one load (1; 10), checking means (2; 20) and detection means (3; 30) of a state of a functional member (4) of the household appliance, said detection means (3;30) being disposed between said functional member (4) and a detection input (2a; 20a) of said checking means (2; 20), the checking means (2; 20) being configured to detect a state of said functional member (4) according to parameters of a first electrical signal (5a) at said detection input (2a; 20a), the detection means (3; 30) being furthermore disposed between said at least one load (1; 10) and said detection input (2a; 20a) of said checking means (2; 20), the checking means (2; 20) being configured for the verification of the connection of said at least one load (1; 10) according to parameters of at least one second electrical signal (5b; 5c) at said detection input (2a; 20a).

2. Household appliance according to claim 1, **characterized in that** the first and second electrical signals (5a, 5b) are voltages, the checking means (2; 20) detecting a correct or incorrect connection of said at least one load (1; 10) according to the value of the voltage at said detection input (2a; 20a).

3. Household appliance according to one of claims 1 or 2, **characterized in that** it comprises at least one switching means (6; 60) having an open state or a closed state and connected in series with said at least one load (1; 10), and being controlled by the checking means (2; 20).

4. Household appliance according to claim 3, **characterized in that** said switching means (6; 60) is in the closed state when the checking means (2; 20) are configured to verify the connection of said at least one load (1; 10).

5. Household appliance according to one of claims 1 to 4, **characterized in that** the detection means (3; 30) comprise a high voltage resistor connected by a first terminal (3a) to said at least one load (1; 10) and to the functional member (4), and by a second terminal (3b) to the detection input (2a; 20a) of the checking means (2; 20).

6. Household appliance according to one of the preceding claims, **characterized in that** said apparatus is a clothes washing machine and/or a tumble dryer and the functional member (4) is an access door of the drum of said washing machine and/or tumble dryer, the checking means (2; 20) being configured to detect a state of closure or of opening of said door (4) according to parameters of said first electrical signal (5a).

7. Household appliance according to claim 6, **characterized in that** said door (4) is in the opening state when the checking means (2; 20) are configured to detect said at least one load (1; 10).

8. Household appliance according to one of claims 1 to 7, **characterized in that** said at least one load (1; 10) is an actuator.

9. Household appliance according to claim 8, **characterized in that** said actuator comprises a pump or a motor or a solenoid valve, or a heating element.

10. Household appliance according to one of claims 1 to 9, **characterized in that** it comprises several loads (1, 10), the detection means (30) being disposed between said several loads (1, 10) and said detection input (20a) of the checking means (20), the checking means (20) being configured for the verification of the connection of said several loads (1, 10), respectively according to parameters of several second electrical signals (5b, 5c) at said detection input (20a).

11. Household appliance according to claim 10, **characterized in that** it comprises several switching means (6, 60), each switching means (6, 60) being connected in series with each load (1, 10) respectively.
